# FASCICULE DE BREVET EUROPEEN

(11) **EP 1 734 420 B1**
(45) Date de publication et mention de la délivrance du brevet: **12.11.2008**
(21) Numéro de dépôt: 05012732.3
(22) Date de dépôt: 14.06.2005
(51) Int. Cl.: G04B 39/00, G04B 39/02, G04D 3/06, C03C 17/04

(54) **Boîtier fermé par une glace avec un joint invisible ou pouvant être décoré et procédés de fabrication**
Gehäuse durch ein Glas verschlossen mit nicht sichtbarer Verbindung oder mit Dekorierungsmöglichkeit, und Herstellungsverfahren dafür
Case closed by a glass incorporating an invisible joint or being able to be decorated, and manufacturing processes

(43) Date de publication de la demande: 20.12.2006
(73) Titulaire: Montres Rado S.A., 2543 Lengnau b. Biel (CH)
(72) Inventeur: Verdon, Christian, 1034 Boussens (CH); Bourban, Steve, 1503 Ecublens (CH); Derriey, Gilles, 25500 Morteau (FR)
(74) Mandataire: Thérond, Gérard Raymond

(56) Documents cités:
- FR-A- 2 750 419
- US-A- 3 911 670
- US-A- 4 623 262
- US-A1- 2002 184 920

## Description

### DOMAINE TECHNIQUE

La présente invention a pour objet un boîtier étanche fermé par une glace collée ou soudée, selon un agencement qui permet de rendre le joint invisible et/ou d'obtenir un effet décoratif. L'invention concerne plus particulièrement le boîtier d'une pièce d'horlogerie dans laquelle la glace, qui constitue l'élément protecteur des affichages sous-jacents, ne doit pas nuire à l'esthétique globale, voire au contraire y participer un donnant une plus grande liberté au niveau des teintes et des nuances.

### ARRIERE-PLAN TECHNOLOGIQUE

Lorsqu'on veut assembler une glace sur un boîtier, en particulier pour un assemblage bord-à-bord, c'est-à-dire sans cran de glace, et notamment lorsque le boîtier est réalisé au moins partiellement en céramique pour disposer de la plus grande palette de teintes possibles, la technique usuelle consiste à effectuer une métallisation de la partie interne de la glace dans la zone où on souhaite former le joint, à déposer un cordon de colle sur la partie correspondante de la boîte, puis à assembler la glace par pression. La métallisation vise surtout à masquer le joint de colle qui peut présenter dès l'origine un contour plus ou moins régulier, le rendant visible à l'oeil nu. La métallisation permet aussi de masquer les phénomènes de vieillissement du joint de colle, tels que le retrait ou le jaunissement. Le procédé consiste fondamentalement à déposer une couche d'accrochage par exemple chrome, puis par évaporation divers métaux (Cr, Ti, Pd, Au, ...) ou alliages pour avoir une assez grande palette de nuances qui auront toutes une tonalité métallique. La métallisation ne permet pas d'obtenir des teintes mates non métallique et encore moins le blanc, ce qui a pour inconvénient de limiter le choix des teintes pour la boîte ou son habillage.

Cet inconvénient est particulièrement important pour des boîtes comportant des éléments en céramique pouvant être fabriquées dans une gamme infinie de teintes et nuances, mais pour lesquelles il n'est pas toujours possible de trouver une métallisation esthétiquement appropriée.

Le brevet US 4 623 262 décrit une pièce d'horlogerie comportant une glace munie sur une de ses faces d'une couche extérieure de décoration en matériau dur et/ou une couche de soudure avec une interposition d'une couche d'accrochage.

La demande de brevet US 2002/0184920 décrit un procédé pour réaliser des bandes de décoration en verre pour recouvrir par exemple des sols ou des murs. Ce procédé comprend les étapes de mettre en forme une barre en verre par enlèvement de matière afin de configurer la barre selon le profil de la bande de décoration que l'on souhaite produire, appliquer sur la barre une fritte de verre colorante et chauffer la barre de verre à une température déterminée et pendant un temps déterminé.

La demande de brevet FR 2750 419 décrit un procédé d'émaillage de substrats en verre selon lequel on revêt d'une couche d'une composition d'émail un substrat en verre en éjectant des gouttelettes d'une composition d'émail à partir d'ouvertures pratiquées dans des têtes d'impression jet d'encre et en dirigeant les gouttelettes vers les points à imprimer du substrat en verre.

### RESUME OE L'INVENTION

La présente invention vise donc à pallier les inconvénients de l'art antérieur précité en procurant un boîtier sur l'ouverture duquel est fixée une glace dont le joint avec la portée de l'ouverture n'est pas décelable et présente la même teinte que le boîtier, ou dont ledit joint permet au contraire d'avoir un aspect esthétique modulable.

A cet effet l'invention a pour objet un boîtier comprenant une carrure et un fond délimitant un compartiment formé par une glace réalisée en un matériau transparent résistant à une température supérieure à 500°C, ladite glace étant collée ou soudée au niveau de zones de joints recouvrant au moins partiellement la portée de la carrure, en laissant donc visible au moins une partie de la carrure. Le boîtier est caractérisé en ce que la face interne de la glace comporte un dépôt d'émail dans les zones de joints permettant l'assemblage de la glace sur la portée de la carrure par collage en appliquant un film ou des points de colle, ou par soudage.

Le matériau transparent résistant à une température supérieure à 500°C peut être un matériau mono ou polycristallin, par exemple un quartz, un spinelle ou un corindon, notamment le saphir. On peut également employer un matériau amorphe, tel qu'un verre minéral dans la mesure où son point de ramollissement est supérieur à la température nécessaire pour effectuer le dépôt d'émail.

Selon un aspect de l'invention, il est possible de choisir dans un grand nuancier une teinte d'émail parfaitement adaptée à la teinte de la carrure de façon à rendre la teinte des zones de joints indifférenciable de celle de la carrure, ce qui ne serait pas possible avec la technique antérieure de métallisation.

Selon un autre aspect de l'invention il est au contraire possible, par un choix approprié de diverses teintes d'émail dans les zones de joint, et notamment lorsque celles-ci sont disjointes, d'avoir une grande liberté au niveau décoratif, tant au niveau des teintes qu'au niveau des formes visibles sur la carrure.

Selon encore un autre aspect de l'invention, le dépôt d'une couche d'émail sur une glace en un matériau de nature chimique voisine permet d'avoir une très forte adhésion de ladite couche d'émail, éliminant pratiquement tout risque d'arrachage après collage, ou soudage.

Selon encore un autre aspect de l'invention le matériau utilisé pour former la carrure est de la céramique, c'est-à-dire un matériau ayant la même palette de teintes et de nuances que l'émail.

Selon encore un autre aspect de l'invention le compartiment du boîtier contient un mouvement horloger et un cadran pour former une pièce d'horlogerie, telle qu'une montre-bracelet.

Selon encore un autre aspect de l'invention les procédés mis en oeuvre pour effectuer des dépôts d'émail au niveau des zones de joints permettent de délimiter avec précision lesdites zones, et de déposer sélectivement si on le souhaite des couches d'émail de teintes différentes. Les dépôts d'émail peuvent être effectués dans des creusures du bord de la glace, la mise à niveau étant obtenue par un polissage ultérieur. Les dépôts d'émail peuvent également être effectués en surépaisseur, par dépôt direct ou par structuration chimique, notamment lorsque le bord de la glace est mince.

### BREVE DESCRIPTION DES DESSINS

D'autres caractéristiques et avantages de la présente invention apparaitront dans la description suivante illustrée par une montre-bracelet selon plusieurs modes de réalisation donnés à titre illustratif et non limitatif en référence aux dessins annexés dans lesquels :
- la figure 1 représente une montre-bracelet en vue de dessus ;
- la figure 2 correspond à une demi-coupe selon la ligne II-II de la figure 1 ;
- les figures 2A, 2B. et 2C représentent les différentes étapes d'un premier procédé de fabrication ;
- la figure 3 correspond à une demi-coupe selon la ligne III-III de la figure 1
- la figure 4 représente en demi-coupe une variante d'assemblage de la glace sur le boîtier ;
- les figures 4A et 4B représentent les différentes étapes d'un deuxième procédé de fabrication ;
- les figures 5A à 5G représentent les différentes étapes d'un troisième procédé de fabrication, et
- la figure 6 représente en vue de dessus une montre-bracelet réalisée selon une variante des procédés de réalisation.

### DESCRIPTION DÉTAILLÉE DE L'INVENTION

Dans la description qui suit on a pris à titre d'exemple de boîtier, le boîtier d'une montre-bracelet.

En se référant d'abord aux figures 1, 2 et 2A à 2C, on décrit ci-après un premier mode de réalisation selon un premier procédé.

La montre-bracelet représentée aux figures 1 et 2 comporte de façon connue un boîtier 1 formé d'une carrure 3 fermée à sa partie inférieure par un fond 5 et à sa partie supérieure par une glace 10 délimitant un compartiment étanche 7. Le compartiment 7 permet de loger un mouvement horloger 8 permettant l'affichage d'informations horaires sur un cadran 9. Dans l'exemple représenté, l'affichage est un affichage analogique au moyen d'aiguilles d'heures 9a, de minutes 9b et de secondes 9c.

Comme on le voit, la glace 10 recouvre toute la portée 4 de la carrure 3 sur laquelle elle est collée ou soudée au niveau d'une zone joints 15 constituée par un dépôt d'émail 20 formé sur la face interne 11 de glace 10 au niveau de son bord externe 12, en recouvrant dans cet exemple toute la portée 4 de la carrure 3. La teinte visible par un observateur à travers la glace 10 au niveau de la portée 4 de la carrure 3 est donc la teinte de la couche d'émail 20. Lorsque la carrure est réalisée en céramique, ou comporte un habillage en céramique, il est alors très facile de trouver exactement une même teinte d'émail de sorte que la zone de joints n'est pas perceptible par un observateur.

Les figures 2A à 2C représentent schématiquement les étapes de fabrication selon un premier procédé, plus particulièrement adapté à une glace 10 ayant un bord externe 12 assez épais. Le procédé consiste à effectuer une structuration mécanique de la zone de joints.

Dans une première étape (figure 2A) on effectue une creusure 14 dans le bord externe 12 de la glace 10 au moyen d'une meule diamantée sur une profondeur comprise par exemple entre D,1 et 0,5 mm.

Dans une deuxième étape (figure 2B) on effectue en une ou plusieurs étapes un dépôt d'émail 20 par les techniques connues de trempage, tamponnage pulvérisation, ou sérigraphie, chaque étape étant suivie d'une cuisson jusqu'à obtenir une épaisseur légèrement supérieure à l'épaisseur finale souhaitée.

Dans une troisième étape (figure 2C) la glace est retravaillée et polie par des moyens traditionnels de façon à éliminer tout surplus ou débordement de l'émail et à effectuer un usinage aux côtes pour atteindre une géométrie bien définie, tant en ce qui concerne le remplissage d'émail que le bord externe 12.

Dans une dernière étape, correspondant à la figure 2 on applique la glace 10 sur la portée 4 de la carrure 3 avec interposition d'un film de colle (non représenté). Dans le cas où on choisit d'effectuer un assemblage par soudage, on effectue préalablement une métallisatin de la zone de joints.

La figure 3 représente en coupe une variante dans laquelle le dépôt d'émail est effectué seulement au-dessus d'une partie de la portée 4 de la carrure 3, de préférence sous forme d'une bande près du bord de la glace 10 pour garantir l'étanchéité. Les parties non revêtues d'émail peuvent être laissées en l'état pour laisser apparaître par transparence à travers la glace la teinte de la carrure. Ces parties peuvent au contraire faire l'objet d'une métallisation 17 dans un but esthétique, après avoir formé les zones émaillées.

En se référant maintenant aux figures 4, 4A et 4B. on décrit ci-après un deuxième mode de réalisation selon un deuxième procédé plus particulièrement adapté à une glace 10 dont le bord externe 12 est mince et ne permet pas d'usiner une creusure. L'apport d'émail 20 dans la zone de joint 15 sur face interne 11 de la glace 10 peut être effectué par un dépôt direct structuré, comme représenté aux figures 4A et 4B. Le dépôt de la poudre d'émail peut être effectué par les techniques traditionnelles de tampographie ou de sérigraphie, en plusieurs étapes avec un passage au four après chaque étape, jusqu'à obtenir l'épaisseur voulue, comprise par exemple entre 0,1 et 0,5 mm. L'assemblage de la glace sur la carrure est effectué comme précédemment par application d'un film de colle sur la portée 4 de la carrure 3, ou par soudage.

Lorsque la glace utilisée est en saphir, il est également possible d'effectuer une structuration par voie chimique par des moyens photolithographiques du type de ceux employés pour la fabrication de MEMS sur un substrat en verre. Le procédé. schématisé par les figures 5A à 5G consiste fondamentalement en les étapes suivantes :
- déposer uniformément sur toute la face interne 11 de la glace 10, par exemple par sérigraphie, une couche d'émail 19 en une ou plusieurs étapes comme indiqué précédemment jusqu'à atteindre une épaisseur par exemple comprise entre 0,1 et 0,5 mm. Cette étape peut éventuellement être suivie d'un polissage ou d'un rodage mécanique pour assurer une épaisseur constante (figure 5A);
- déposer sur toute la surface de l'émail 19 un masque 21 de chrome et d'or, par les techniques connues d'évaporation sous vide ou de sputtering (figure 5B), sur une épaisseur d'environ 100 à 500 nm;
- déposer une couche uniforme de photoresist 22 sur toute la surface du masque 21 (figure 5C);
- structurer le masque 21 par illumination UV et éliminer le photoresist non polymérisé (figure 5D);
- attaquer l'émail par l'acide HF ou BHF (figure 5E) étant précisé que la glace saphir n'est pas, ou très peu attaquée;
- décaper le masque 21 résiduel au dessus des zones comportant le dépôt d'émail 20 prévu pour les zones de joints (figure 5F), et
- éventuellement, après décapage du masque 21, stabiliser le dépôt d'émail par un réchauffage au four (figure 5G).

Les figures 5A à 5G illustre l'exemple d'une glace plane. mais il est bien évident que le même procédé peut être appliqué à une glace bombée.

Ce procédé a l'avantage de donner une grande liberté au niveau des formes des zones de joints. Avant la première étape du procédé, il est par exemple possible, comme représenté à la figure 6 d'effectuer une métallisation partielle 18 à l'intérieur de la partie de la glace 10 devant venir se positionner au-dessus de la portée 4 de la carrure 3. La structuration permet alors d'effectuer le dépôt d'émail 20 dans les parties non métallisées. Selon une autre variante, en utilisant un émail translucide, le dépôt peut être effectué sur toute la portée en laissant apparaître par transparence les parties métallisées. Dans l'exemple représenté les parties métallisées forment deux filets donnant une impression de continuité avec les bords extérieurs des brins de bracelet 2a, 2b en métal, et les parties émaillées ont une teinte en harmonie avec les maillons de bracelet réalisés en céramique.

Les exemples qui viennent d'être donnés peuvent faire l'objet de nombreuses variantes à la portée de l'homme de métier sans sortir du cadre de l'invention. Il est par exemple possible de modifier à volonté l'esthétique de la montre bracelet en utilisant plusieurs teintes d'émail pour les zones de joints. Dans toute la description qui précède, l'invention a été illustrée par une glace montée sans cran de glace: II est bien évident que la technique selon l'invention pourrait également s'appliquer à une glace montée de façon classique sur joint en privilégiant l'aspect décoratif.

De même l'invention n'est pas limitée à une pièce d'horlogerie : elle peut par exemple trouver une application dans la fabrication du couvercle d'un coffret à bijoux.

## Revendications

1. Boîtier étanche comprenant une carrure (3) et un fond (5) délimitant un compartiment (7) fermé par une glace (10), réalisée en un matériau transparent résistant à une température supérieure à 500°C, collée ou soudée au niveau de zones de joints (15) recouvrant au moins partiellement la portée (4) de la carrure (3), **caractérisé en ce que** la face interne (11) de la glace (10) comporte un dépôt d'émail (20) formé au niveau des zones de joints (15) avec la portée (4) de la carrure (3).

2. Boîtier selon la revendication 1, **caractérisé en ce que** la glace (10) comporte un bord (12) épais dans la face interne (11) duquel est formée une creusure (14) dont la profondeur supérieure correspond à l'épaisseur finale souhaitée pour le dépôt d'émail (20).

3. Boîtier selon la revendication 1, **caractérisé en ce que** le dépôt d'émail (20) est formé en surépaisseur sur la face interne (11) de la glace (10) au niveau des zones de joints (15).

4. Boîtier selon la revendication 1, **caractérisé en ce que** les zones de joints (15) sont continues et recouvrent la totalité de la portée (4) de la carrure (3).

5. Boîtier selon la revendication 1, **caractérisé en ce que** les zones de joints (15) sont discontinues, les portions de glace (10) situées en dehors desdites zones (15) pouvant en outre comporter une métallisation (17).

6. Boîtier selon la revendication 1, **caractérisé en ce que** le dépôt d'émail (20) au niveau de la face interne (11) de la glace (10) est effectué sur une métallisation partielle (19) de ladite face interne (11).

7. Boîtier selon la revendication 1, **caractérisé en ce que** le dépôt d'émail (20) a la même nuance que la portée (4) de la carrure (3).

8. Boîtier selon la revendication 1, **caractérisé en ce que** la carrure (3) est réalisée en céramique, ou comporte un habillage en céramique.

9. Boîtier selon la revendication 1, **caractérisé en ce que** le matériau transparent formant la glace est un matériau mono ou polycristallin par exemple un quartz, un spinelle et ou un corindon.

10. Boîtier selon la revendication 9, **caractérisé en ce que** le matériau constituant la glace est un saphir.

11. Boîtier selon la revendication 1, **caractérisé en ce que** le matériau transparent formant la glace est un matériau amorphe, tel qu'un verre minéral.

12. Boîtier selon l'une quelconque des revendications précédentes, **caractérisé en ce que** le compartiment (7) du boîtier contient un mouvement horloger (6) et un cadran (9) pour former une pièce d'horlogerie.

13. Procédé de fabrication d'une glace pour un boîtier étanche selon l'une quelconque des revendications 1 à 12 comportant les étapes consistant à :
- se munir d'une glace (10) réalisée en un matériau transparent résistant à une température supérieure à 500°C.
- usiner dans la face interne (11) de la glace (10) prés de son bord (12) une creusure (14).
- faire en une ou plusieurs étapes un dépôt d'émail (20) ayant une épaisseur légèrement supérieure à l'épaisseur finale souhaitée et
- effectuer un usinage aux cotes de la surface de la couche d'émail (20) et du bord (14).

## Claims

1. Sealed case including a middle part (3) and a back cover (5) delimiting a compartment (7) closed by a glass (10), made of a transparent material resistant to temperatures above 500°C, bonded or welded at joint zones (15) at least partially covering the shoulder (4) of the middle part (3), **characterized in that** the inner face (11) of the glass (10) includes an enamel deposition (20) formed on the zones of the joints (15) with the shoulder (4) of the middle part (3).

2. Case according to claim 1, **characterized in that** the glass (10) includes a thick edge (12) in the inner face (11) of which a hollow (14) is formed, whose top depth matches the desired final thickness of the enamel deposition (20).

3. Case according to claim 1, **characterized in that** the enamel deposition (20) is formed on top of on the inner face (11) of the glass (10) at the joint zones (15).

4. Case according to claim 1, **characterized in that** the joint zones (15) are continuous and cover the whole of the shoulder (4) of the middle part (3).

5. Case according to claim 1, **characterized in that** the joint zones (15) are discontinuous, the glass portions (10) located outside said zones (15) also being able to include a metallisation (17).

6. Case according to claim 1, **characterized in that** the enamel deposition (20) on the inner face (11) of the glass (10) is carried out over a partial metallisation (19) of said inner face (11).

7. Case according to claim 1, **characterized in that** the enamel deposition (20) has the same shade as the shoulder (4) of the middle part (3).

8. Case according to claim 1, **characterized in that** the middle part (3) is made of ceramic material, or includes a ceramic external part.

9. Case according to claim 1, **characterized in that** the transparent material forming the glass is a mono or polycrystalline material for example quartz, spinelle or corundum.

10. Case according to claim 9, **characterized in that** the material forming the glass is a sapphire.

11. Case according to claim 1, **characterized in that** the transparent material forming the glass is an amorphous material such as a mineral glass.

12. Case according to any one of the preceding claims, **characterized in that** the compartment (7) of the case contains a timepiece movement (8) and a dial (9) to form the timepiece.

13. Method of manufacturing a glass for a sealed case according to any one of claims 1 to 12 including the steps of:
- providing a glass (10) made of a transparent material resistant to temperatures above 500°C,
- machining a hollow (14) in an inner face (11) of the glass (10) close to edge thereof,
- carrying out an enamel deposition (20) having a slightly greater thickness than the desired final thickness in one or several steps and
- machining the sides of the surface of the enamel layer (20) and the edge (14).

## Patentansprüche

1. Wasserdichtes Gehäuse, das einen Mittelteil (3) und einen Boden (5) umfasst, die einen Raum (7) begrenzen, der durch ein Glas (10) verschlossen ist, das aus einem durchsichtigen Werkstoff, der einer über 500°C liegenden Temperatur standhält, verwirklicht ist und im Bereich von Verbindungszonen (15), die wenigstens teilweise die Auflagefläche (4) des Mittelteils (3) überdecken, aufgeklebt oder aufgeschweisst ist, **dadurch gekennzeichnet, dass** die Innenfläche (11) des Glases (10) einen Emailüberzug (20) umfasst, der im Bereich der Verbindungszonen (15) mit der Auflagefläche (4) des Mittelteils (3) ausgebildet ist.

2. Gehäuse nach Anspruch 1, **dadurch gekennzeichnet, dass** das Glas (10) einen dicken Rand (12) umfasst, in dessen Innenfläche (11) eine Aushöhlung (14) ausgebildet ist, deren obere Tiefenausdehnung der für den Emailüberzug (20) gewünschten Schlussdicke entspricht.

3. Gehäuse nach Anspruch 1, **dadurch gekennzeichnet, dass** dieser Emailüberzug (20) eine Überdicke auf der Innenfläche (11) des Glases (10) im Bereich der Verbindungszonen (15) bildet.

4. Gehäuse nach Anspruch 1, **dadurch gekennzeichnet, dass** die Verbindungszonen (15) kontinuierlich sind und die Gesamtheit der Auflagefläche (4) des Mittelteils (3) überdecken.

5. Gehäuse nach Anspruch 1, **dadurch gekennzeichnet, dass** die Verbindungszonen (15) diskontinuierlich sind, wobei die Glasabschnitte (10), die sich ausserhalb der Zonen (15) befinden, zudem einen Metallüberzug (17) umfassen können.

6. Gehäuse nach Anspruch 1, **dadurch gekennzeichnet, dass** der Emailüberzug (20) im Bereich der Innenfläche (11) des Glases (10) auf einem teilweisen Metallüberzug (18) der Innenfläche (11) ausgeführt ist.

7. Gehäuse nach Anspruch 1, **dadurch gekennzeichnet, dass** der Emailüberzug (20) die gleiche Nuance aufweist wie die Auflagefläche (4) des Mittelteils (3).

8. Gehäuse nach Anspruch 1, **dadurch gekennzeichnet, dass** der Mittelteil (3) aus Keramik verwirklicht ist oder eine Keramik-Ummantelung umfasst.

9. Gehäuse nach Anspruch 1, **dadurch gekennzeichnet, dass** der das Glas bildende durchsichtige Werkstoff ein mono- oder polykristalliner Werkstoff ist, wie zum Beispiel ein Quarz, ein Spinell oder ein Korund.

10. Gehäuse nach Anspruch 9, **dadurch gekennzeichnet, dass** der das Glas bildende Werkstoff ein Saphir ist.

11. Gehäuse nach Anspruch 1, **dadurch gekennzeichnet, dass** der das Glas bildende durchsichtige Werkstoff ein amorpher Werkstoff ist, wie zum Beispiel ein anorganisches Glas.

12. Gehäuse nach einem der vorhergehenden Ansprüche, **dadurch gekennzeichnet, dass** der Raum (7) des Gehäuses ein Uhrwerk (8) und ein Zifferblatt (9) enthält, um ein Zeitmessgerät zu bilden.

13. Verfahren zum Herstellen eines Glases für ein wasserdichtes Gehäuse gemäss einem der Ansprüche 1 bis 12, das die Schritte umfasst, die darin bestehen:
- sich mit einem Glas (10) zu versehen, das aus einem durchsichtigen Werkstoff realisiert ist, der einer über 500°C liegenden Temperatur standhält,
- in der Innenfläche (11) des Glases (10) in der Nähe seines Randes (12) eine Aushöhlung (14) zu fertigen,
- in einem oder mehreren Schritten einen Metallüberzug (20) auszuführen, der eine Dicke hat, die leicht grösser ist als die gewünschte Schlussdicke, und
- eine Bearbeitung der Rippen der Oberfläche der Emailschicht (20) und des Randes (14) auszuführen.
